# FASCICULE DE BREVET EUROPEEN

(11) **EP 2 309 345 B1**
(45) Date de publication et mention de la délivrance du brevet: **13.03.2013**
(21) Numéro de dépôt: 11000484.3
(22) Date de dépôt: 27.12.2007
(51) Int. Cl.: G04B 15/08, G04B 15/14, G04D 1/00, G04B 18/00

(54) **Procédé de réalisation de mouvements horlogers fonctionnant à des fréquences différentes**
Herstellungsverfahren von Uhrwerken, die mit unterschiedlichen Frequenzen funktionieren
Method for manufacturing clock movements operating at different frequencies

(43) Date de publication de la demande: 13.04.2011
(62) Demande divisionnaire de: 07025149.1
(73) Titulaire: Chopard Technologies SA, 2114 Fleurier (CH)
(72) Inventeur: Gigandet, Christophe, 2400 Le Locle (CH); Dias, Francisco, 2114 Fleurier (CH); Behrend, Armin, 2126 Les Verrières (CH)
(74) Mandataire: Micheli & Cie SA

(56) Documents cités:
- CH-A- 174 391
- CH-A- 358 036
- FR-A- 2 162 504

## Description

La présente invention concerne le domaine des mouvements horlogers mécaniques.

Les mouvements horlogers mécaniques comprennent généralement, notamment, un barillet logeant un ressort moteur, un rouage entraîné par le barillet et dont les axes de certaines des roues portent des aiguilles indicatrices, un organe réglant tel qu'un balancier-spiral et, entre le rouage et l'organe réglant, un échappement pour entretenir les oscillations de l'organe réglant. L'échappement comprend une roue d'échappement entraînée par le rouage et un organe, tel qu'une ancre, située entre la roue d'échappement et l'organe réglant.

Les mouvements horlogers que l'on trouve actuellement sur le marché ont couramment un organe réglant oscillant à une fréquence de 4 Hz et une roue d'échappement à 20 dents. Il a également été commercialisé, sous la marque Zenith El Primero, un mouvement dont l'organe réglant oscille à une fréquence de 5 Hz et dont la roue d'échappement comporte, à la connaissance du déposant, 21 dents. Le document FR 2162504 divulgue différentes sortes de mouvements fonctionnant à des fréquences différentes.

On sait dans le domaine horloger que plus la fréquence de l'organe réglant est grande plus la mesure du temps sera précise. Toutefois, une augmentation de la fréquence entraîne une augmentation de la vitesse angulaire de rotation de la roue d'échappement et nécessite donc de modifier le rouage, plus précisément les rapports d'engrenage, pour que les aiguilles indicatrices tournent à la bonne vitesse. L'augmentation de la vitesse de rotation de la roue d'échappement a également pour effet de diminuer la réserve de marche car le ressort moteur se détend plus rapidement.

La présente invention vise à permettre l'obtention d'un mouvement horloger qui puisse fonctionner à une fréquence élevée sans présenter les inconvénients susmentionnés.

A cette fin, il est prévu un procédé de réalisation d'au moins deux mouvements horlogers fonctionnant à des fréquences d'oscillation différentes, caractérisé en ce qu'il comprend la conception d'une base commune aux mouvements, la base commune comprenant un rouage servant à relier un barillet à un échappement dans chaque mouvement, et la sélection, pour chacun desdits mouvements, d'un ensemble organe réglant - échappement comprenant un organe réglant ayant une fréquence d'oscillation f et un échappement pour entretenir les oscillations de l'organe réglant, l'échappement comprenant une roue d'échappement à N dents, la fréquence d'oscillation f et le nombre de dents N étant différents d'un mouvement à l'autre et le rapport entre N et f étant sensiblement le même d'un mouvement à l'autre.

Ainsi, dans la présente invention, la fréquence de l'organe réglant peut être augmentée d'un mouvement à l'autre sans augmenter le rapport entre le nombre de dents N de la roue d'échappement et la fréquence f, rapport qui peut être égal à une valeur usuelle. La vitesse angulaire de rotation de la roue d'échappement reste donc inchangée d'un mouvement à l'autre, permettant au rouage et plus généralement à l'ensemble du mouvement à l'exception de l'organe réglant et de l'échappement de rester inchangés. La réserve de marche est également conservée.

Typiquement, les mouvements sont réalisés de manière que l'échappement de chaque mouvement comprenne en outre une ancre située entre la roue d'échappement et l'organe réglant, et que la distance entre les centres de rotation de la roue d'échappement et de l'ancre soit sensiblement la même d'un mouvement à l'autre et la distance entre les centres de rotation de l'ancre et de l'organe réglant soit sensiblement la même d'un mouvement à l'autre. De cette manière, les platines et ponts sur lesquels sont montés les différents organes peuvent être les mêmes d'un mouvement à l'autre.

Les mouvements peuvent même être réalisés de manière à être sensiblement entièrement identiques à l'exception de leur échappement et de leur organe réglant.

Ledit rapport entre le nombre de dents N et la fréquence f, mesurée en Hertz, est typiquement sensiblement égal à 5. De préférence, au moins l'une des fréquences f est au moins égale à environ 5 Hz, de préférence au moins égale à environ 6 Hz, de préférence encore au moins égale à environ 8 Hz, de préférence encore au moins égale à environ 10 Hz.

On observera qu'avec la présente invention il est possible de concevoir des ensembles organe réglant - échappement différents et interchangeables, pour permettre à des mouvements horlogers de même conception de fonctionner à des fréquences différentes. En d'autres termes, on peut concevoir ladite base commune pour plusieurs mouvements, et ensuite choisir, pour chacun d'entre eux, un ensemble organe réglant - échappement pour le faire fonctionner à une fréquence souhaitée.

D'autres caractéristiques et avantages de la présente invention apparaîtront à la lecture de la description détaillée suivante faite en référence aux dessins annexés dans lesquels :
- la figure 1 est une vue plane de dessus schématique d'une partie d'un mouvement horloger traditionnel,
- la figure 2 est une vue en perspective d'un ensemble d'une roue d'échappement et d'une ancre d'échappement selon l'invention, coopérant l'une avec l'autre,
- la figure 3 est une vue en perspective d'un autre ensemble d'une roue d'échappement et d'une ancre d'échappement selon l'invention, coopérant l'une avec l'autre.

Dans le cadre de la présente invention, on entend par « dent » une dent de la roue d'échappement ayant un rôle fonctionnel, c'est-à-dire, dans le cas d'un échappement à ancre, une dent qui coopère avec les palettes de l'ancre.

En référence à la figure 1, un mouvement horloger traditionnel 1 comprend notamment un ressort moteur (non représenté) logé dans un barillet 2, un rouage 3 entraîné par le barillet 2, un organe réglant de type balancier-spiral 4 (dont seul le balancier est représenté) et, entre le rouage 3 et le balancier-spiral 4, un échappement 5. L'échappement 5 comprend une roue d'échappement 6 et un pignon d'échappement 7 qui est solidaire de la roue 6 et qui engrène avec une roue de seconde 8 du rouage 3 pour entraîner la roue 6. L'échappement 5 comprend en outre un organe 9, par exemple une ancre, qui coopère avec la roue d'échappement 6 et avec une cheville de plateau 10 solidaire de l'axe du balancier-spiral 4 pour entretenir les oscillations du balancier-spiral 4. Les axes respectifs de certaines des roues du rouage 3, à savoir la roue de seconde 8, une roue des minutes et une roue des heures (non représentées), sont destinés à porter des organes indicateurs des secondes, des minutes et des heures, typiquement des aiguilles, se déplaçant au-dessus d'un cadran de montre. Tous ces éléments sont bien connus de l'homme du métier et ne seront donc pas décrits plus en détail.

Une manière connue d'augmenter la fréquence d'oscillation d'un balancier-spiral est d'augmenter la raideur du spiral et/ou de diminuer le moment d'inertie du balancier. Pour augmenter la raideur du spiral, on peut par exemple le raccourcir ou augmenter sa section. La diminution du moment d'inertie du balancier s'obtient par exemple en allégeant le balancier et/ou en diminuant son rayon de giration.

Dans la présente invention, l'augmentation de la fréquence du balancier-spiral s'accompagne d'une augmentation du nombre de dents de la roue d'échappement. Les techniques de fabrication actuelles permettent la réalisation de roues avec un grand nombre de dents. La figure 2 montre une roue d'échappement 11 et une ancre d'échappement 12 faisant partie d'un échappement selon l'invention. La roue d'échappement 11 comporte 50 dents et l'échappement dont elle fait partie est destiné à fonctionner avec un balancier-spiral oscillant à une fréquence de 10 Hz (72000 alternances par heure). La figure 3 montre une roue d'échappement 13 et une ancre d'échappement 14 faisant partie d'un autre échappement selon l'invention. La roue d'échappement 13 comporte 40 dents et l'échappement dont elle fait partie est destiné à fonctionner avec un balancier-spiral oscillant à une fréquence de 8 Hz (57600 alternances par heure). De manière similaire, on peut aussi réaliser par exemple un échappement ayant une roue d'échappement à 30 dents et destiné à fonctionner avec un balancier-spiral oscillant à une fréquence de 6 Hz (43200 alternances par heure), ou un échappement ayant une roue d'échappement à 25 dents et destiné à fonctionner avec un balancier-spiral oscillant à une fréquence de 5 Hz (36000 alternances par heure).

Il est possible de conformer les dents des roues d'échappement pour que la même ancre puisse être utilisée avec plusieurs de ces roues d'échappement. Ainsi, les ancres 12 et 14 illustrées aux figures 2 et 3 peuvent être identiques bien qu'elles coopèrent avec des roues d'échappement qui sont différentes.

On voit que dans les exemples indiqués ci-dessus le rapport entre le nombre de dents de la roue d'échappement et la fréquence du balancier-spiral est égal à 5, soit la valeur que l'on rencontre couramment dans les mouvements actuels. La vitesse angulaire de rotation de la roue d'échappement est donc la même que dans les mouvements usuels. Il en découle qu'un mouvement incluant l'un des échappements décrits ci-dessus et le balancier-spiral correspondant pourra avoir un rouage usuel, par exemple le rouage 3 illustré à la figure 1.

De préférence, les entraxes de l'échappement, c'est-à-dire les distances entre le centre de rotation de la roue d'échappement et le centre de rotation de l'ancre et entre le centre de rotation de l'ancre et le centre de rotation du balancier, sont conservés d'un échappement à l'autre et sont égaux à des valeurs usuelles. Ainsi, en particulier, l'entraxe d3 de la roue d'échappement 11 et de l'ancre 12 est égal à l'entraxe d5 de la roue d'échappement 13 et de l'ancre 14 et à l'entraxe d1 de la roue d'échappement usuelle 6 et de l'ancre usuelle 9. De manière similaire, l'entraxe d4 de l'ancre 12 et du balancier correspondant est égal à l'entraxe d6 de l'ancre 14 et du balancier correspondant et à l'entraxe d2 de l'ancre usuelle 9 et du balancier usuel 4. En conservant les mêmes entraxes d'un échappement à l'autre, on facilite l'interchangeabilité de l'ensemble échappement - organe réglant dans un mouvement donné et on permet à des mouvements incluant respectivement des échappements tels que décrits ci-dessus avec les balanciers-spiraux correspondants d'avoir des platines et ponts identiques.

De manière plus générale, on peut réaliser des mouvements entièrement identiques, à l'exception de leur échappement et de leur balancier-spiral, et régulés par des oscillations de fréquences différentes. Le fait que toute la partie du mouvement autre que l'échappement et le balancier-spiral ne change pas d'un mouvement à l'autre réduit considérablement les coûts de développement, de production et de logistique. Il est possible par exemple de reprendre un mouvement existant et de n'y changer que l'échappement et le balancier-spiral pour augmenter sa fréquence de régulation.

Dans les exemples représentés, l'échappement selon l'invention est un échappement à ancre suisse. Toutefois, la présente invention pourrait s'appliquer à d'autres types d'échappements à ancre et plus généralement à d'autres types d'échappement.

## Revendications

1. Procédé de réalisation d'au moins deux mouvements horlogers fonctionnant à des fréquences d'oscillation différentes, **caractérisé en ce qu'**il comprend la conception d'une base commune aux mouvements, la base commune comprenant un rouage (3) servant à relier un barillet à un échappement dans chaque mouvement, et la sélection, pour chacun desdits mouvements, d'un ensemble organe réglant - échappement (4, 11-14) comprenant un organe réglant (4) ayant une fréquence d'oscillation f et un échappement (11-14) pour entretenir les oscillations de l'organe réglant, l'échappement comprenant une roue d'échappement (11, 13) à N dents, la fréquence d'oscillation f et le nombre de dents N étant différents d'un mouvement à l'autre et le rapport entre N et f étant sensiblement le même d'un mouvement à l'autre.

2. Procédé selon la revendication 1, **caractérisé en ce que** les mouvements sont réalisés de manière que l'échappement (11-14) de chaque mouvement comprenne en outre une ancre (12, 14) située entre la roue d'échappement (11, 13) et l'organe réglant, et que la distance (d3, d5) entre les centres de rotation de la roue d'échappement (11, 13) et de l'ancre (12, 14) soit sensiblement la même d'un mouvement à l'autre et la distance (d4, d6) entre les centres de rotation de l'ancre (12, 14) et de l'organe réglant soit sensiblement la même d'un mouvement à l'autre.

3. Procédé selon la revendication 1 ou 2, **caractérisé en ce que** les mouvements sont réalisés de manière à être sensiblement entièrement identiques à l'exception de leur échappement et de leur organe réglant.

4. Procédé selon l'une quelconque des revendications 1 à 3, **caractérisé en ce que** ledit rapport entre le nombre de dents N et la fréquence f, mesurée en Hertz, est sensiblement égal à 5.

5. Procédé selon l'une quelconque des revendications 1 à 4, **caractérisé en ce que** l'une au moins des fréquences f est au moins égale à environ 5 Hz.

6. Procédé selon la revendication 5, **caractérisé en ce que** ladite une au moins des fréquences f est au moins égale à environ 6 Hz.

7. Procédé selon la revendication 6, **caractérisé en ce que** ladite une au moins des fréquences f est au moins égale à environ 8 Hz.

8. Procédé selon la revendication 7, **caractérisé en ce que** ladite une au moins des fréquences f est au moins égale à environ 10 Hz.

## Claims

1. Method for making at least two horological movements operating at different oscillation frequencies, **characterised by** comprising designing a base that is common to the movements, the common base comprising a wheelwork (3) serving to connect a barrel to an escapement in each movement, and selecting, for each of said movements, a regulating device - escapement set (4, 11-14) comprising a regulating device (4) having an oscillation frequency f and an escapement (11-14) for maintaining the oscillations of the regulating device, the escapement comprising an escape wheel (11, 13) with N teeth, the oscillation frequency f and the number of teeth N being different from one movement to the other and the ratio between N and f being substantially the same from one movement to the other.

2. Method according to claim 1, **characterised in that** the movements are made in such a manner that the escapement (11-14) of each movement further comprises an anchor (12, 14) located between the escape wheel (11, 13) and the regulating device, and **in that** the distance (d3, d5) between the centres of rotation of the escape wheel (11, 13) and of the anchor (12, 14) is substantially the same from one movement to the other and the distance (d4, d6) between the centres of rotation of the anchor (12, 14) and of the regulating device is substantially the same from one movement to the other.

3. Method according to claim 1 or 2, **characterised in that** the movements are made in such a manner as to be substantially entirely identical except for their escapement and their regulating device.

4. Method according to any one of claims 1 to 3, **characterised in that** said ratio between the number of teeth N and the frequency f, measured in Hertz, is substantially equal to 5.

5. Method according to any one of claims 1 to 4, **characterised in that** at least one of the frequencies f is at least equal to about 5 Hz.

6. Method according to claim 5, **characterised in that** said at least one of the frequencies f is at least equal to about 6 Hz.

7. Method according to claim 6, **characterised in that** said at least one of the frequencies f is at least equal to about 8 Hz.

8. Method according to claim 7, **characterised in that** said at least one of the frequencies f is at least equal to about 10 Hz.

## Patentansprüche

1. Verfahren zur Herstellung von mindestens zwei Uhrwerken, die mit unterschiedlichen Schwingungsfrequenzen funktionieren, **dadurch gekennzeichnet, dass** es die Gestaltung einer gemeinsamen Basis für die Uhrwerke, wobei die gemeinsame Basis ein Räderwerk (3) umfasst, das dazu dient, ein Federhaus mit einer Hemmung in jedem Uhrwerk zu verbinden, und für jedes der Uhrwerke die Auswahl einer Regulierorgan-Hemmung-Baugruppe (4, 11 bis 14) umfasst, die ein Regulierorgan (4), die eine Schwingungsfrequenz f aufweiset, und eine Hemmung (11 bis 14) umfasst, um die Schwingungen des Regulierorgans aufrecht zu erhalten, wobei die Hemmung ein Hemmungsrad (11, 13) mit N Zähnen umfasst, wobei die Schwingungsfrequenz f und die Anzahl der Zähne N von einem Uhrwerk zum anderen unterschiedlich sind und das Verhältnis zwischen N und f von einem Uhrwerk zum anderen im Wesentlichen dasselbe ist.

2. Verfahren nach Anspruch 1, **dadurch gekennzeichnet, dass** die Uhrwerke derart hergestellt werden, dass die Hemmung (11 bis 14) von jedem Uhrwerk ferner einen Anker (12, 14) umfasst, der sich zwischen dem Hemmungsrad (11, 13) und dem Regulierorgan befindet, und dass der Abstand (d3, d5) zwischen den Drehpunkten des Hemmungsrads (11, 13) und des Ankers (12, 14) von einem Uhrwerk zum anderen im Wesentlichen derselbe ist und der Abstand (d4, d6) zwischen den Drehpunkten des Ankers (12, 14) und des Regulierorgans von einem Uhrwerk zum anderen im Wesentlichen derselbe ist.

3. Verfahren nach Anspruch 1 oder 2, **dadurch gekennzeichnet, dass** die Uhrwerke derart hergestellt werden, dass sie bis auf ihre Hemmung und ihr Regulierorgan im Wesentlichen vollständig identisch sind.

4. Verfahren nach einem der Ansprüche 1 bis 3, **dadurch gekennzeichnet, dass** das Verhältnis zwischen der Anzahl der Zähne N und der in Hertz gemessenen Frequenz f im Wesentlichen gleich 5 ist.

5. Verfahren nach einem der Ansprüche 1 bis 4, **dadurch gekennzeichnet, dass** zumindest eine der Frequenzen f mindestens gleich ungefähr 5 Hz ist.

6. Verfahren nach Anspruch 5, **dadurch gekennzeichnet, dass** die zumindest eine der Frequenzen f mindestens gleich ungefähr 6 Hz ist.

7. Verfahren nach Anspruch 6, **dadurch gekennzeichnet, dass** die zumindest eine der Frequenzen f mindestens gleich ungefähr 8 Hz ist.

8. Verfahren nach Anspruch 7, **dadurch gekennzeichnet, dass** die zumindest eine der Frequenzen f mindestens gleich ungefähr 10 Hz ist.
